# EUROPÄISCHE PATENTSCHRIFT

(11) **EP 1 004 137 B1**
(45) Veröffentlichungstag und Bekanntmachung des Hinweises auf die Patenterteilung: **09.04.2008**
(21) Anmeldenummer: 99934474.0
(22) Anmeldetag: 11.05.1999
(51) Int. Cl.: H01J 61/00

(54) **ENTLADUNGSLAMPE MIT DIELEKTRISCH BEHINDERTEN ELEKTRODEN**
DISCHARGE LAMP WITH DIELECTRICALLY IMPEDED ELECTRODES
LAMPE A DECHARGE AVEC ELECTRODES INHIBEES DIELECTRIQUEMENT

(30) Priorität: 16.06.1998 DE 19826808
(43) Veröffentlichungstag der Anmeldung: 31.05.2000
(73) Patentinhaber: Patent-Treuhand-Gesellschaft für elektrische Glühlampen mbH, 81543 München (DE)
(72) Erfinder: SEIBOLD, Michael, D-81249 München (DE); ILMER, Michael, D-86150 Augsburg (DE); EBERHARDT, Angela, D-86157 Augsburg (DE)
(86) Internationale Anmeldenummer: PCT/DE1999/001421
(87) Internationale Veröffentlichungsnummer: WO 1999/066537

(56) Entgegenhaltungen:
- WO-A-94/23442
- US-A- 3 778 242

## Beschreibung

Die Erfindung betrifft eine Entladungslampe gemäß dem Oberbegriff des Anspruchs 1.

Der Begriff "Entladungslampe" umfaßt dabei Quellen elektromagnetischer Strahlung auf der Basis von Gasentladungen. Das Spektrum der Strahlung kann dabei sowohl den sichtbaren Bereich als auch den UV(Ultraviolett)/VDV(Vakuumultraviolett)-Bereich sowie den IR(Infrarot)-Bereich umfassen. Ferner kann auch eine Leuchtstoffschicht zur Konvertierung unsichtbarer in sichtbare Strahlung vorgesehen sein.

Es handelt sich dabei um Entladungslampen mit sogenannten dielektrisch behinderten Elektroden. Die dielektrisch behinderten Elektroden sind typischerweise in Form dünner metallischer Streifen realisiert, von denen zumindest ein Teil auf der Innenwandung des Entladungsgefäßes angeordnet ist. Zumindest ein Teil dieser Innenwandungselektroden ist gegenüber dem Innern des Entladungsgefäßes mit einer dielektrischen Sperrschicht vollständig abgedeckt.

Sind nur die Elektroden einer einzigen Polarität - vorzugsweise die Anoden - mit einer dielektrischen Sperrschicht abgedeckt, bildet sich im vorzugsweisen unipolaren Betrieb eine sogenannte einseitig dielektrisch behinderte Entladung aus. Sind hingegen alle Elektroden, d.h. beiderlei Polarität, mit einer dielektrischen Sperrschicht abgedeckt, bildet sich sowohl im unipolaren als auch im bipolaren Betrieb eine zweiseitig dielektrisch behinderte Entladung aus.

Auf der dielektrischen Sperrschicht und im allgemeinen auch auf weiteren Teilen der Innenwandung des Entladungsgefäßes ist mindestens eine weitere funktionelle Schicht aufgebracht, z.B. eine Schicht aus einem Leuchtstoff oder Leuchtstoffgemisch und/oder eine oder auch mehrere Reflexionsschichten für sichtbare Strahlung (Licht) und/oder UV-Strahlung. Die Reflexionsschicht dient dem Zweck, sichtbares Licht gezielt nach außen zu bringen, d.h. nur in einer bestimmten Vorzugsrichtung der Lampe.

Die geometrische Form des Entladungsgefäßes unterliegt keinen besonderen Einschränkungen. Gebräuchlich sind beispielsweise rohrförmige oder auch flache Entladungsgefäße, letztere sind u.a. als sog. Flachlampen zur Hinterleuchtung von Flüssigkristallbildschirmen (LCD) geeignet.

### Stand der Technik

Die Ausgangsmaterialien sowohl für die Reflektor- als auch für die Leuchtstoffschicht bzw. -schichten liegen zunächst als Pulver in geeigneter Korngröße vor. Diese Pulver werden dann als Suspension, meist mit einem organischen Binder versetzt, in definierter Schichtdicke auf die Innenwandung der Lampe bzw. auf die zuvor aufgebrachten anderen funktionellen Schichten, z.B. Elektroden und dielektrische Sperrschicht, aufgebracht. Die Schichtdicke der Reflektor- bzw. Leuchtstoffschicht wird über die Viskosität der Suspension gesteuert, angepaßt an das jeweilige Beschichtungsverfahren. Nach dem Trocknen und Ausheizen liegen Reflektor- und/ oder Leuchtstoffschicht als poröse Pulverschicht bzw. -schichten vor.

Neben der Leuchtstoffschichtdicke, ist auch die Geschlossenheit der Reflektor- und/oder Leuchtstoffschicht sowie deren mechanische Haftung, die mit zunehmender Schichtdicke abnimmt, eine wichtige Voraussetzung, um eine optimale Umwandlung von UV-Licht in sichtbares Licht zu erzielen.

Die dielektrische Sperrschicht besteht üblicherweise aus Glasfritten, vorzugsweise Bleiborsilikatglas (Pb-B-Si-0).

Bei Flachlampen, deren Entladungsgefäße jeweils aus einem im wesentlichen planen Grundglas, einem eben solchen Frontglas und optional einem Rahmen bestehen, wird das Grundglas mit einem sogenannten Lotrand versehen, der ebenfalls aus einer Glasfritte, vorzugsweise Pb-B-Si-0 besteht. Dieser Lotrand hat die Aufgabe, die Bestandteile des Entladungsgefäßes (Grundglas, Rahmen, Frontglas) beim Fügevorgang vakuumdicht zu verbinden. Bei diesem Fügevorgang erfolgt eine Temperaturbehandlung, bei der der Lotrand definiert "aufgeschmolzen", d. h. eine definierte Viskosität erreicht wird.

Die Aufbringung von Reflektor- und/oder Leuchtstoffschichten erfolgt meist vor diesem Fügeprozeß. Dadurch wird bei der Fügetemperatur neben dem Lotrand auch die dielektrische Sperrschicht wieder niederviskos. Dadurch wiederum reißen die darüberliegenden porösen Reflektor- und/oder Leuchtstoffschichten durch die "Bewegung" in der dielektrischen Sperrschicht auf ("Eisschollenbildung"). Grund hierfür ist, daß die porösen Schichten keinen Zusammenhalt besitzen und deshalb diese Bewegung nicht zerstörungsfrei mitmachen können, sondern aufreißen und/oder sogar teilweise in die dielektrische Sperrschicht einsinken. Dadurch ist die Geschlossenheit der Reflektor- und Leuchtstoffschicht nicht mehr gegeben, was Lichtverluste zur Folge hat. Zudem sind diese "Eisschollen" beim Lampenbetrieb deutlich als Leuchtdichteinhomogenität, beispielsweise auf der Leuchtseite einer Flachlampe, erkennbar.

### Darstellung der Erfindung

Es ist Aufgabe der vorliegenden Erfindung, die genannten Nachteile zu vermeiden und eine Entladungslampe gemäß dem Oberbegriff des Anspruchs 1 bereitzustellen, die eine hinsichtlich der Homogenität verbesserte Leuchtstoff- und/oder Reflexionsschicht aufweist.

Diese Aufgabe wird durch die kennzeichnenden Merkmale des Anspruchs 1 gelöst. Besonders vorteilhafte Ausgestaltungen finden sich in den abhängigen Ansprüchen.

Erfindungsgemäß besteht diejenige Schicht, welche im wesentlichen unmittelbar unterhalb der Leuchtstoff- oder Reflexionsschicht der Entladungslampe angeordnet ist, aus einem Glaslot, dessen Viskositätsverlauf bezüglich der Temperatur irreversibel ist. Dieses Merkmal ist weiter unten näher erläutert. Der Einfachheit halber wird diese Schicht im folgenden auch als "tragende" Schicht oder "Anti-Eisschollenschicht" bezeichnet.

Im wesentlichen unmittelbar unterhalb der Leuchtstoff- oder Reflexionsschicht der Entladungslampe bedeutet in diesem Zusammenhang, daß zwischen der "tragenden" Schicht und der porösen Leuchtstoff- bzw. Reflexionsschicht möglichst keine weitere Schicht sein sollte, allenfalls nur noch eine sehr dünne. Die höchste zulässige Dicke einer zusätzlichen Schicht richtet sich nach der Bedingung, daß die unmittelbar darüber angeordnete poröse Leuchtstoff- bzw. Reflexionsschicht beim Erwärmen der Lampe (Ausheizen, Fügevorgang etc.) nicht durch zu starkes "Bewegen" aufgrund des Erweichens der zusätzlichen Schicht aufreißen darf. Je nach Beschaffenheit und Zusammensetzung sollte die Dicke einer zusätzlichen Schicht 100 µm, besser 50 µm, typischerweise 10 µm, idealerweise 5 µm nicht übersteigen. Bevorzugt ist die "tragende" Schicht allerdings unmittelbar unterhalb der Leuchtstoff-oder Reflexionsschicht angeordnet, d.h. ohne jegliche zusätzliche Schicht zwischen "tragender" Schicht und Leuchtstoff- bzw. Reflexionsschicht.

Diese "tragende" Schicht ("Anti-Eisschollenschicht") kann entweder durch die für die Entladung als dielektrische Behinderung wirkende Sperrschicht selbst oder durch eine zwischen dielektrischer Sperrschicht einerseits und Reflexions- und/oder Leuchtstoffschicht andererseits angeordneten Zwischenschicht realisiert sein.

Diese Zwischenschicht sollte mindestens die gesamte dielektrische Sperrschicht abdecken, kann aber auch "ganzflächig" aufgebracht werden. Für die erfindungsgemäße Wirkung hat es sich als ausreichend erwiesen, wenn die Dicke dieser "tragenden" Zwischenschicht in der Größenordnung von ca. 10 µm oder mehr beträgt. Die Aufbringung des typischerweise pastösen Systems erfolgt durch Standardverfahren wie Sprühen, Dispensen, Walzen, Sieb- oder Schablonendruck usw..

Die dielektrische Sperrschicht kann sowohl streifenförmig auf die einzelnen Elektroden aufgebracht sein (für einseitige und zweiseitige dielektrische Behinderung) als auch - im Falle der zweiseitig dielektrisch behinderten Entladung - "ganzflächig" mittels einer einzigen zusammenhängenden Sperrschicht, die sämtliche Innenwandungselektroden überdeckt. Die Wahl der geeigneten Dicke der Sperrschicht wird im wesentlichen von entladungsphysikalischen Anforderungen bestimmt und liegt typischerweise in der Grö-ßenordnung von 10 µm bis mehreren hundert µm, insbesondere zwischen 50 µm und 200 µm, typischerweise zwischen 80 µm und 180 µm. Außerdem kann - im Falle der zweiseitig dielektrisch behinderten Entladung - die Dikke der Sperrschicht(en) für Anoden bzw. Kathoden auch unterschiedlich gewählt werden. Bevorzugt ist bei unipolarem Impulsbetrieb (WO94/23442) die Sperrschicht für die Anoden dicker als jene für die Kathoden, allerdings können die Schichtdicken auch gleich sein.

Der Vorteil der ersten Lösung, d.h. die dielektrische Sperrschicht ist gleichzeitig als "tragende" Schicht ("Anti-Eisschollenschicht") ausgeführt, besteht im wesentlichen darin, daß kein zusätzlicher Fertigungs- bzw. Druckschritt erforderlich ist. Die Lösung mit der zusätzlichen Zwischenschicht bietet hingegen einen zusätzlichen Freiheitsgrad für die gezielte Materialauswahl der dielektrischen Sperrschicht, insbesondere im Hinblick auf die die Entladung beeinflussenden dielektrischen sowie elektrischen Eigenschaften.

Zum besseren Verständnis der Erfindung sei zunächst das Verhalten der üblicherweise als tragende Glasschicht für die porösen Schichten verwendeten Glaslote erläutert. Normalerweise, so auch bei Pb-B-Si-O-Gläsern sinkt die Viskosität mit steigender Temperatur. Dieses Verhalten ist reproduzierbar, sofern die Temperatur nicht so hoch war, daß bereits eine Entglasung stattfindet. Reproduzierbar heißt, daß der Temperaturbereich in dem das Glas bei definierter Viskosität erweicht, auch bei Wiederholungen, d.h. nach jeweils entsprechender vorheriger Abkühlung, nahezu konstant ist.

Die erfindungsgemäß vorgeschlagenen Glaslote zeigen dagegen dieses Verhalten nicht. Vielmehr ist deren Viskositätsverlauf bezüglich der Temperatur irreversibel. Hier sinkt zwar anfangs die Viskosität mit steigender Temperatur. Danach findet aber - auch bei weiter steigender Temperatur - wieder eine Viskositätserhöhung statt.

Dieses Verhalten der Viskosität bezüglich der Temperatur zeigen insbesondere auch an sich bekannte kristallisierende Glaslote, deren Verwendung als Schicht, welche unmittelbar unterhalb der Leuchtstoff- oder Reflexionsschicht der Entladungslampe angeordnet ist, erfindungsgemäß vorgeschlagen wird. Die erwähnte Viskositätserhöhung bei gleichbleibender oder sogar steigender Temperatur wird bei kristallisierenden Glasloten durch das Einsetzen des Kristallisationsvorganges bewirkt. Durch eine definierte Temperaturführung kann zudem das Kristallwachstum sowie der Phasenbestand und die Kristallitgröße gesteuert werden. Die auf diese Weise erzielte sogenannte

Sinterglaskeramik zeichnet sich dadurch aus, daß sie bei einer nachfolgenden Temperaturbehandlung jetzt erst bei höheren Temperaturen, typisch ca. 50-100°C und mehr höhere Temperaturen, zu erweichen beginnt.

Dies schafft die Voraussetzung, um eine bei Fügetemperatur feste, d.h. höherviskose, "tragfähige" Schicht zu erhalten, auf die die porösen Schichten aufgedruckt werden können. Durch den Einsatz solcher Sinterglaskeramikschichten erhält man, insbesondere nach dem Fügevorgang, geschlossene Refklektor- und/oder Leuchtstoffschichten.

Als besonders geeignetes kristallisierendes Glaslot hat sich Wismutborsilikatglas (Bi-B-Si-0) erwiesen. Weitere geeignete kristallisierende Glaslote sind beispielsweise Zinkwismutborsilikatglas (Zn-Bi-B-Si-O) und Zinkborsilikatglas (Zn-B-Si-O).

Gute Ergebnisse sind auch mit bestimmten Kompositloten mit ähnlichem Viskositäts-Temperaturverhalten erzielt worden.

### Beschreibung der Zeichnungen

Im folgenden soll die Erfindung anhand mehrerer Ausführungsbeispiele näher erläutert werden. Es zeigen:
- Figur 1a: eine schematische Darstellung einer teilweise durchbrochenen Draufsicht einer erfindungsgemäßen, flachen Entladungslampe mit auf der Grundplatte angeordneten Elektroden,
- Figur 1b: eine schematische Darstellung einer Seitenansicht der Flachlampe aus Figur 1a,
- Figur 1c: eine Teilschnittdarstellung der Flachlampe aus Figur 1a längs der Linie AA,
- Figur 2: eine Teilschnittdarstellung einer Variante der Flachlampe aus Figur 1a längs der Linie AA,

Die Figuren 1a, 1b und 1c zeigen in schematischer Darstellung eine Draufsicht, eine Seitenansicht bzw. einen Teilschnitt längs der Linie AA einer flachen Leuchtstofflampe, die im Betrieb weißes Licht emittiert. Sie ist als Hintergrundbeleuchtung für ein LCD (Liquid Crystal Display = Flüssigkristallbildschirm) konzipiert.

Die Flachlampe 1 besteht aus einem flachen Entladungsgefäß 2 mit rechtekkiger Grundfläche, vier streifenartigen metallischen Kathoden 3,4 (-) sowie Anoden (+), wovon drei als längliche Doppelanoden 5 und zwei als einzelne streifenartige Anoden 6 ausgebildet sind. Das Entladungsgefäß 2 besteht seinerseits aus einer Grundplatte 7, einer Frontplatte 8 und einem Rahmen 9. Grundplatte 7 und Frontplatte 8 sind jeweils mittels Glaslot 10 mit dem Rahmen 9 gasdicht verbunden derart, daß das Innere 11 des Entladungsgefäßes 2 quaderförmig ausgebildet ist. Die Grundplatte 7 ist größer als die Frontplatte 8 derart, daß das Entladungsgefäß 2 einen umlaufenden freistehenden Rand aufweist. Der Durchbruch in der Frontplatte 8 dient lediglich darstellerischen Zwecken und gibt den Blick auf einen Teil der Kathoden 3,4 und Anoden 5,6 frei.

Die Kathoden 3,4 und Anoden 5,6 sind abwechselnd und parallel auf der Innenwandung der Grundplatte 7 angeordnet. Die Anoden 6,5 und Kathoden 3,4 sind jeweils an ihrem einen Ende verlängert und auf der Grundplatte 7 aus dem Innern 11 des Entladungsgefäßes 2 beidseitig nach außen geführt. Auf dem Rand der Grundplatte 7 gehen die Elektrodenstreifen 3,4,5,6 in je eine kathodenseitige 13 bzw. anodenseitige 14, busartige äußere Stromzuführung über. Die beiden äußeren Stromzuführungen 13,14 dienen als Kontakte für die Verbindung mit einer elektrischen Versorgungsquelle (nicht dargestellt).

Im Innern 11 des Entladungsgefäßes 2 sind die Elektroden 3-6 vollständig mit einer Sinterglaskeramikschicht 61 aus Bi-B-Si-O bedeckt (vgl. Figur 1c), deren Dicke ca. 250 µm beträgt. Diese Schicht wirkt zum einen der "Eisschollenbildung" entgegen. Zum anderen wirkt die Sinterglaskeramikschicht 61 gleichzeitig als dielektrische Sperrschicht für alle Elektroden 3-6. Es handelt sich hier also um eine beidseitig dielektrische Behinderung. Auf der Sinterglaskeramikschicht 61 ist eine Reflektorschicht 62 aus TiO₂ aufgebracht, deren Dicke ca. 4 µm beträgt. Auf der Reflektorschicht 62 wiederum sowie auf der Innenwandung der Frontplatte 8 ist eine Leuchtstoffgemischschicht 63 aufgebracht (die Schichten sind in Figur 1a der besseren Übersicht wegen nicht dargestellt; vgl. Figur 1c), welches die von der Entladung erzeugte UV/VUV-Strahlung in sichtbares weißes Licht konvertiert. Es handelt sich dabei um einen Dreibandenleuchtstoff mit der Blaukomponente BAM (BaMgAl₁₀O₁₇: Eu²⁺), der Grünkomponente LAP (LaPO₄: [Tb³⁺, Ce³⁺]) und der Rotkomponente YOB ([Y, Gd]BO₃: Eu³⁺). Die Dicke der Leuchtstoffgemischschicht 63 beträgt ca. 30 µm.

Die Elektroden 3-6 inklusive Durchführungen und äußere Stromzuführungen 13,14 sind als jeweils zusammenhängende kathoden- bzw. anodenseitige, leiterbahnähnliche schichtartige Struktur ausgebildet. Diese beiden schichtartigen Strukturen sowie die darauffolgenden anderen funktionellen Schichten - dielektrische Sperrschicht 61, Reflexionsschicht 62 sowie Leuchtstoffschicht 63 sind mittels Siebdrucktechnik direkt auf der Grundplatte 7 bzw. Frontplatte 8 aufgebracht.

Nach dem Aufbringen der Schichten 61-63 wird die Grundplatte 7 mit dem Rahmen 9 und dieser wiederum mit der Frontplatte 8 jeweils mittels Glaslot 10 zur kompletten Flachlampe 1 verschmolzen. Der Fügevorgang erfolgt beispielsweise in einem Vakuumofen. Vor dem Verschmelzen der Komponenten des Entladungsgefäßes wird das Innere 11 der Flachlampe 1 mit Xenon mit einem Fülldruck von 10 kPa gefüllt.

Die beiden Anodenstreifen 5a,5b jedes Anodenpaares 5 sind in Richtung zu den beiden Rändern 15,16 der Flachlampe 1, die senkrecht zu den Elektrodenstreifen 3-6 orientiert sind verbreitert und zwar asymmetrisch ausschließlich in Richtung auf den jeweiligen Partnerstreifen 5b bzw. 5a zu. Der gegenseitige größte Abstand der beiden Streifen jedes Anodenpaares 5 beträgt ca. 4 mm, der kleinste Abstand beträgt ca. 3 mm. Die beiden einzelnen Anodenstreifen 6 sind jeweils in unmittelbarer Nähe der beiden zu den Elektrodenstreifen 3-6 parallelen Rändern 17,18 der Flachlampe 1 angeordnet.

Die Kathodenstreifen 3;4 weisen nasenartige, der jeweils benachbarten Anode 5;6 zugewandte halbkreisförmige Fortsätze 19 auf. Sie bewirken lokal begrenzte Verstärkungen des elektrischen Feldes und folglich, daß die im Betrieb gemäß WO 94/23442 entstehenden deltaförmigen Einzelentladungen (in Figur 1a nicht dargestellt) ausschließlich an diesen Stellen zünden. Der Abstand zwischen den Fortsätzen 19 und dem jeweiligen unmittelbar benachbarten Anodenstreifen beträgt ca. 6 mm. Der Radius der halbkreisförmigen Fortsätze 19 beträgt ca. 2 mm.

Figur 2 zeigt eine Teilschnittdarstellung einer Variante der Flachlampe aus Figur 1a längs der Linie AA. Gleiche Merkmale sind mit den gleichen Bezugszeichen versehen. Im Unterschied zur Darstellung in Figur 1c ist hier zwischen der dielektrischen Sperrschicht 61' und der Reflexionsschicht 62 eine zusätzliche 12 µm dicke Zwischenschicht 64 aus Bi-B-Si-O angeordnet. Die dielektrischen Sperrschicht 61' besteht hier aus Bleiborsilikatglas. Die Funktion der kristallisierenden Schicht, welche die "Eisschollenbildung" verhindert, wird hier also durch die Zwischenschicht 64 übernommen.

In einer Variante (nicht dargestellt) ist zwischen der TiO₂-Schicht und der Leuchtstoffschicht eine weitere Reflexionsschicht aus Al₂O₃ angeordnet. Auf diese Weise wird die Reflexionswirkung verbessert. Die Dicke der Al₂O₃-Schicht beträgt ca. 5 µm.

Im Rahmen der Erfindung sind noch weitere zusätzliche Schichten und Schichtanordnungen denkbar, ohne daß die vorteilhafte Wirkung der Erfindung verloren ginge. Wesentlich ist hier nur, daß diejenige dielektrische Schicht, deren Viskositätsverlauf bezüglich der Temperatur irreversibel ist und dadurch die "Eisschollenbildung" verhindert, unmittelbar unterhalb der Leuchtstoff- bzw. Reflexionsschicht angeordnet ist ("tragende" Schicht).

An dieser Stelle sei nochmals darauf hingewiesen, daß die in den Figuren 1c und 2 stark schematisch dargestellten Schichten nicht notwendiger Weise über die gesamte Fläche der Grundplatte ausgedehnt sein müssen. Wesentlich ist nur, daß zumindest die jeweils betreffende Elektrode vollständig mit den entsprechenden Schichten bedeckt ist. Im Falle der einseitig dielektrischen Behinderung sind nur die Elektroden einer Polarität, bevorzugt die Anoden, mit einer "tragenden" dielektrischen Schicht bedeckt.

Ferner müssen die einzelnen Schichten nicht notwendiger Weise völlig plan sein, wie dies in den Figuren 1c und 2 vereinfachend dargestellt ist. Vielmehr können die einzelnen Schichten, insbesondere die sehr dünnen Schichten, in der Praxis auch in sich uneben sein. Dies tritt besonders dann zu Tage, wenn eine oder mehrere Schichten dünner als die Elektroden sind und die Schicht(en) folglich die Oberflächenform der Grundplatte mit den Elektroden noch erkennbar abbilden.

In einem weiteren Ausführungsbeispiel (nicht dargestellt) handelt es sich um eine rohrförmige Aperturlampe. Abgesehen von der unterschiedlichen Form des Entladungsgefäßes besteht der Hauptunterschied gegenüber der Flachlampe aus Figur 1 im auf die geänderte Gefäßform abgestimmten Herstellungsverfahren. Insbesondere wird der Leuchtstoff hier mittels Beschlämmen auf die Innenwandung bzw. die zuvor darauf angeordneten funktionellen Schichten aufgebracht. Die prinzipielle Reihenfolge sowie Funktion der einzelnen funktionellen Schichten, insbesondere die erfindungsgemäße Wirkung der "tragenden" Schicht, welche die "Eisschollenbildung" verhindert, entsprechen derjenigen aus Figur 1.

## Patentansprüche

1. Entladungslampe (1), geeignet für den Betrieb mittels dielektrisch behinderter Entladung, mit
• einem zumindest teilweise aus einem elektrisch nichtleitenden Material bestehenden Entladungsgefäß (2),
• Elektroden (3-6), die auf der Wand (7) des Entladungsgefäßes (2) angeordnet sind,
• mindestens einer dielektrischen Schicht (10;61;61';64), die zumindest einen Teil der Elektroden (3-6) und optional zusätzlich der Entladungsgefäßwand (7) bedeckt,
• einer Leuchtstoff- (63) und/oder Reflexionsschicht (62), welche die mindestens eine dielektrische Schicht (10;61;61';64) bedeckt,
**dadurch gekennzeichnet, daß**
zumindest die im wesentlichen unmittelbar unterhalb der Leuchtstoff-bzw. Reflexionsschicht (62) angeordnete dielektrische Schicht (10;61;61';64) aus einem Glaslot besteht, dessen Viskositätsverlauf bezüglich der Temperatur irreversibel ist.

2. Entladungslampe nach Anspruch 1, wobei die Erweichungstemperatur des Glaslotes (10;61;61';64) bei wiederholter Erwärmung um mehr als 25°C höher liegt, als die Erweichungstemperatur des Glaslotes beim ersten Aufschmelzprozeß.

3. Entladungslampe nach Anspruch 1 oder 2, wobei das Glaslot (10;61;61';64) aus einem kristallisierenden Glaslot (Sinterglaskeramik) besteht.

4. Entladungslampe nach Anspruch 3, wobei die Sinterglaskeramik (10;61;61'; 64) aus Bi-B-Si-O besteht.

5. Entladungslampe nach Anspruch 1 oder 2, wobei das Glaslot (10;61;61';64) aus einem Komposit-Glaslot besteht.

## Claims

1. Discharge lamp (1), suitable for operating by means of a dielectrically impeded discharge, having
• a discharge vessel (2) consisting at least partially of an electrically nonconducting material,
• electrodes (3-6) which are arranged on the wall (7) of the discharge vessel (2),
• at least one dielectric layer (10; 61; 61'; 64) which covers at least a portion of the electrodes (3-6) and, optionally, additionally of the discharge vessel wall (7),
• a fluorescent layer (63) and/or reflecting layer (62) which cover(s) the at least one dielectric layer (10; 61; 61'; 64),
**characterized in that**
at least the dielectric layer (10; 61; 61'; 64) arranged substantially directly below the fluorescent layer and/or reflecting layer (62) consists of a glass solder whose viscosity profile with reference to temperature is irreversible.

2. Discharge lamp according to Claim 1, in which the softening temperature of the glass solder (10; 61; 61'; 64) during repeated heating is more than 25°C higher than the softening temperature of the glass solder during the first fusing process.

3. Discharge lamp according to Claim 1 or 2, in which the glass solder (10; 61; 61'; 64) consists of a crystallizing glass solder (sintered glass ceramic).

4. Discharge lamp according to Claim 3, in which the sintered glass ceramic (10; 61; 61'; 64) consists of Bi-B-Si-O.

5. Discharge lamp according to Claim 1 or 2, in which the glass solder (10; 61; 61'; 64) consists of a composite glass solder.

## Revendications

1. Lampe (1) à décharge, qui convient pour le fonctionnement au moyen d'une décharge rendue incomplète par voie diélectrique et qui comprend
• une enceinte (2) de décharge, constituée au moins en partie d'un matériau non conducteur de l'électricité,
• des électrodes (3 à 6) qui sont disposées sur la paroi (7) de l'enceinte (2) de décharge,
• au moins une couche (10 ; 61 ; 61' ; 64) diélectrique qui recouvre au moins une partie des électrodes (3 à 6) et éventuellement en plus la paroi (7) de l'enceinte de décharge,
• une couche de substance (63) luminescente et/ou réfléchissante (62), qui recouvre la au moins une couche (10 ; 61 ; 61' ; 64) diélectrique,
**caractérisée en ce que**
au moins la couche (10 ; 61 ; 61' ; 64) diélectrique disposée sensiblement juste en dessous de la couche (62) de substance luminescente ou réfléchissante est en brasure pour du verre, dont la courbe de viscosité par rapport à la température est irréversible.

2. Lampe à décharge suivant la revendication 1, dans laquelle le point de ramollissement de la brasure (10 ; 61 ; 61' ; 64) pour du verre est, lors d'un réchauffement répété, supérieur de plus de 25°C au point de ramollissement de la brasure pour du verre lors du premier processus de fusion.

3. Lampe à décharge suivant la revendication 1 ou 2, dans laquelle la brasure (10 ; 61 ; 61' ; 64) pour du verre est en une brasure pour du verre cristallisante (céramique en verre fritté).

4. Lampe à décharge suivant la revendication 3, dans laquelle la céramique (10 ; 61 ; 61' ; 64) en verre fritté est en Bi-B-Si-O.

5. Lampe à décharge suivant la revendication 1 ou 2, dans laquelle la brasure (10 ; 61 ; 61' ; 64) pour du verre est en une brasure pour du verre composite.
